# EUROPÄISCHE PATENTSCHRIFT

(11) **EP 4 343 248 B1**
(45) Veröffentlichungstag und Bekanntmachung des Hinweises auf die Patenterteilung: **26.11.2025**
(21) Anmeldenummer: 23195171.6
(22) Anmeldetag: 04.09.2023
(51) Int. Cl.: F26B 3/30, F26B 23/06

(54) **VORRICHTUNG ZUM TROCKNEN VON FLÄCHENGEBILDEN**
DEVICE FOR DRYING FLAT ARTICLES
DISPOSITIF POUR SÉCHER DES ARTICLES PLATS

(30) Priorität: 23.09.2022 DE 102022124575
(43) Veröffentlichungstag der Anmeldung: 27.03.2024
(73) Patentinhaber: Duo Technik GmbH, 36367 Wartenberg (DE)
(72) Erfinder: Zissing, Holger, 36103 Flieden (DE)
(74) Vertreter: Reiser & Partner Patentanwälte mbB

(56) Entgegenhaltungen:
- EP-A1- 0 456 829
- DE-A1- 102016 217 490
- JP-A- S62 158 476
- US-A- 5 680 712
- US-A1- 2015 276 311

## Beschreibung

Die Erfindung betrifft eine Vorrichtung zum Trocknen von Flächengebilden, umfassend ein Gehäuse, welches ein Trockenmodul aufnimmt, wobei das Trockenmodul eingerichtet ist, Infrarotstrahlung zu emittieren

Aus der DE 10 2019 126 701 A1 ist eine Vorrichtung zum Trocknen von Flächengebilden bekannt, welche zur thermischen Trocknung von Flächengebilden Infrarotstrahlung einsetzt. Das Flächengebilde wird kontinuierlich einer Bestrahlungszone zugeführt und durch die Bestrahlung zumindest teilweise getrocknet und anschließend aus der Bestrahlungszone herausgeführt. Derartige Vorrichtungen werden häufig für die Trocknung beschichteter Flächengebilde verwendet, bei denen auf einen flächigen Grundkörper eine zu trocknende Schicht aufgebracht ist, beispielsweise Tinte, Farbe, Lack oder Klebstoff. Die Schicht ist vorzugsweise wasserbasiert und mittels Sprühen oder Drucken aufgebracht. Das Flächengebilde ist häufig ein flächiges Material wie Papier, Pappe, Karton oder Folie. Die Vorrichtung wird insbesondere zum Trocknen von Druckerzeugnissen eingesetzt. DE 10 2016 217 490 A1 zeigt einen Infrarot-Strahler zur Wärmebehandlung einer Materialbahn.

Aus den bislang bekannten Vorrichtungen ist es dabei bekannt, ein Trockenmodul einzusetzen, welches eingerichtet ist, Infrarotstrahlung abzugeben. Des Weiteren ist es bekannt, die Vorrichtungen mit zusätzlichen Heizregistern zu versehen, die konvektiv eine Zuluft erwärmen, welche zur Trocknung über das Flächengebilde geleitet wird. Die Vorrichtungen haben zwar eine hohe Trockenleistung, welche aber mit einem hohen Energiebedarf einhergeht.

Der Erfindung liegt die Aufgabe zugrunde, eine Vorrichtung zum Trocknen von Flächengebilden bereitzustellen, welche bei geringem Energieverbrauch eine hohe Trockenleistung aufweist.

Diese Aufgabe wird mit den Merkmalen von Anspruch 1 gelöst. Auf vorteilhafte Ausgestaltungen nehmen die Unteransprüche Bezug.

Die erfindungsgemäße Vorrichtung zum Trocknen von Flächengebilden umfasst ein Gehäuse, welches ein Trockenmodul aufnimmt, wobei das Trockenmodul eingerichtet ist, Infrarotstrahlung zu emittieren, wobei das Trockenmodul einen Tragkörper aus keramischem Material aufweist, wobei dem Tragkörper zumindest ein Heizelement zugeordnet ist, wobei der Tragkörper als Hohlkörper mit zumindest einer Öffnung ausgebildet ist.

Dadurch, dass der Tragkörper als Hohlkörper mit zumindest einer Öffnung ausgebildet ist, erwärmt das Trockenmodul zusätzlich zu der Infrarotstrahlung die durch den Hohlkörper geleitete Luft, sodass das Trockenmodul Strahlungswärme in Form der Infrarotstrahlung und zusätzlich auch Konvektionswärme in Form von erwärmter Luft bereitstellt. Die erwärmte Luft kann zusätzlich zu der Infrarotstrahlung auf das Flächengebilde geleitet werden, um das Flächengebilde durch Strahlungswärme und Konvektionswärme zu trocknen. Je nach Ausgestaltung des Trockenmoduls können bei dieser Ausgestaltung in der Vorrichtung zusätzliche Heizregister entfallen, die bei aus dem Stand der Technik bekannten Vorrichtungen alleine für die Erzeugung von Konvektionswärme erforderlich wären.

Das keramische Material des Tragkörpers ist vorzugsweise so ausgewählt, dass es die Eigenschaft hat, bei Erhitzung Infrarotstrahlung mit einem Leistungspeak im Wellenlängenbereich von 2.000 nm bis 3.500 nm zu emittieren. In diesem Wellenlängenbereich wird die durch das Trockenmodul emittierte Strahlungsenergie durch Wasser zu nahezu 100 % absorbiert. In Bezug auf wasserlösliche Substanzen, die auf das Flächengebilde aufgetragen wurden und getrocknet werden sollen, geht dies mit einer besonders effektiven und energiesparenden Trocknung einher.

Eine besonders vorteilhafte Strahlungscharakteristik der Infrarotstrahlung ergibt sich, wenn das Heizelement direkt mit dem Tragkörper zugeordnet und insbesondere mit diesem verbunden ist. Bei dieser Ausgestaltung erwärmt das Heizelement direkt den Tragkörper, so dass dieser Infrarotstrahlung emittiert und konvektiv die durch den als Hohlkörper ausgebildeten Tragkörper geleitete Luft erwärmt. Durch die Integration des Heizelementes in den Tragkörper kann eine gesonderte Ummantelung des Heizelementes, beispielsweise mittels einer Quartzummantelung entfallen. Die Emission von Infrarotstrahlung erfolgt dadurch ohne Filterwirkung oder Transmissionsverlust einer Ummantelung.

Vorzugsweise ist das Heizelement als elektrische Widerstandsheizung ausgebildet. Hierzu kann auf dem Tragkörper eine mäanderförmige Leitungsstruktur aufgebracht sein. Die Leitungsstruktur kann auf den Materialien Wolfram oder Platin basieren. Wird das Heizelement unter Spannung gesetzt, erhitzt sich zunächst die Leitungsstruktur und schließlich auch der Tragkörper aus keramischem Material.

Das Heizelement ist dann besonders fest mit dem Tragkörper verbunden, wenn das Heizelement mit dem Tragkörper versintert ist. Hierzu kann das dem Heizelement bildende Wolfram- oder Platinmäander auf eine Trägerschicht aufgebracht werden, welche wiederum außenseitig auf dem Tragkörper aufgebracht wird. Anschließend wird der Tragkörper einem Sinterprozess unterzogen, nach dessen Abschluss der Wolfram- oder Platinmäander unmittelbar direkt und fest mit dem keramischen Material des Tragkörpers verbunden ist. Platin und Wolfram eignen sich durch ihre sehr hohe Temperaturbeständigkeit besonders für die Ausgestaltung des Heizelementes. Insbesondere bei der Ausgestaltung des Heizelementes aus Wolfram ist es vorteilhaft, wenn dieses in den Tragkörper eingebettet ist, um den Kontakt des Heizelementes mit Sauerstoff zu vermeiden. Alternativ kann das Heizelement durch eine Beschichtung abgedeckt sein. Dadurch kann die Gebrauchsdauer verlängert werden.

Prinzipiell sind aber auch andere Heizleiterlegierungen für die Ausgestaltung des Heizelementes denkbar, beispielsweise Siliciumcarbid, Molybdändisilicid, Titan oder Graphit.

Das Heizelement wird vorzugsweise auf eine Glühtemperatur zwischen 900 K und 1.500 K gebracht. Wird der keramische Tragkörper auf diesen Glühtemperaturbereich erwärmt, emittiert dieser die bevorzugte Infrarotstrahlung in dem Wellenlängenbereich zwischen 2.000 nm und 3.500 nm. Durch die direkte Integration des Heizelementes in den Tragkörper, insbesondere ohne gesonderte Quartzummantelung des Heizelementes, erfolgt vorzugsweise auch eine Emission von Infrarotstrahlung mit Wellenlängen oberhalb von 4.000 nm.

Der Tragkörper kann stabförmig ausgebildet sein. Bei dieser Ausgestaltung ist der Tragkörper im Wesentlichen zylindrisch ausgebildet und ermöglicht dadurch eine linienförmige Abstrahlcharakteristik, sodass die Trocknung eines flächigen, kontinuierlich entlang des Trockenmodul geförderten Flächengebildes mit einer hohen Flächenleistung möglich ist.

In den Tragkörper kann zumindest eine Ausnehmung eingebracht sein. Die Ausnehmung steht entweder in Kontakt mit dem in den Tragkörper eingebrachten Hohlkörper oder bildet den Hohlkörper aus. In der Ausnehmung erwärmt sich die darin befindliche oder durch den Hohlkörper durchgeführte Luft, sodass das Trockenmodul neben der Infrarotstrahlung durch die Erwärmung der Luft auch konvektive Wärme erzeugt.

Die Ausnehmung kann den Tragkörper axial durchgreifen. Bei dieser Ausgestaltung kann der Tragkörper rohrförmig ausgebildet sein, wobei Luft an einer der beiden Stirnseiten eintreten und auf der anderen Stirnseite austreten kann. Darüber hinaus ist denkbar, dass Luft über eine der beiden Stirnseiten eintritt und über die andere Stirnseite und/oder an weiteren Luftauslässen austritt. Während des Heizbetriebs gibt das Trockenmodul über die äußere Oberfläche Infrarotstrahlung ab, gleichzeitig erwärmt sich im Inneren die durch den Hohlkörper geführte Luft. Hierbei hat es sich als besonders vorteilhaft erwiesen, wenn über ein Gebläse Luft durch den Tragkörper hindurchgefördert wird. Die durch das Trockenmodul erwärmte Luft kann auf das Flächengebilde aufgebracht werden und zusammen mit der Infrarotstrahlung den Trockenprozess unterstützen. Dabei fungiert die durch den Tragkörper hindurch geführte Luft als Kühlung.

Es können mehrere Ausnehmungen vorgesehen sein, die radial in den Tragkörper eingebracht sind. Bei dieser Ausgestaltung ist einerseits denkbar, dass mehrere Ausnehmungen den Tragkörper in radialer Richtung durchgreifen. Auch bei dieser Ausgestaltung kann Luft durch den Tragkörper hindurchgeführt werden. Dabei können die Ausnehmungen Düsen bilden und die mit dem Tragkörper hindurchgeleitete erwärmte Luft kann direkt auf das Flächengebilde geleitet werden.

In einer alternativen Ausgestaltung weist der Tragkörper eine Ausnehmung auf, die den Tragkörper axial durchgreift, wobei mehrere Ausnehmungen von der Axialausnehmung abzweigen und den Tragkörper in radialer Richtung durchstoßen. Bei dieser Ausgestaltung kann eine Zuluft zentral in den Tragkörper eingebracht und in der Ausnehmung erwärmt werden. Über die in radialer Richtung verlaufenden Ausnehmungen kann die erwärmte Luft den Tragkörper verlassen und auf das Flächengebilde geleitet werden.

Der Tragkörper kann schwarz eingefärbt sein. Das ungefärbte keramische Material hat zumeist eine weiße, hellgraue oder beige Farbe. Durch eine schwarze Einfärbung erhöht sich der Emissionsgrad des Trockenmoduls. Der Emissionsgrad beträgt bei einem nicht eingefärbten keramischen Material zumeist etwa 0,8 und verbessert sich durch die schwarze Einfärbung auf einen Wert von etwa 0,95.

Es kann eine Fördereinrichtung vorgesehen sein, welche Luft durch das Trockenmodul hindurchführt. Dadurch ergibt sich eine Zwangsströmung, bei der Luft durch das Trockenmodul hindurchgefördert wird, wodurch sich ein besonders guter und effektiver Wärmeübergang ergibt. Dabei ist vorteilhaft, dass die Luft das Trockenmodul kühlt und die Temperatur im Bereich der gewünschten Glühtemperatur hält, gleichzeitig kann die erwärmte Luft auf das Flächengebilde geführt werden und die Trocknung unterstützen.

Dem Gehäuse kann eine Düse zugeordnet sein, durch welche die durch das Trockenmodul erwärmte Prozessluft in Richtung auf das Flächengebilde leitbar ist. Dadurch ergibt sich eine gerichtete Strömung der erwärmten Luft, sodass ein besonders effektiver Trocknungsprozess möglich ist.

In dem Gehäuse kann ein dem Trockenmodul zugeordneter Reflektor angeordnet sein. Der Reflektor reflektiert die von dem Trockenmodul emittierte Infrarotstrahlung und leitet diese in Richtung auf das Flächengebilde. Dadurch kann verhindert werden, dass die Infrarotstrahlung das Gehäuse, beziehungsweise die in dem Gehäuse angeordneten Komponenten erwärmt und es verbessert sich der Wirkungsgrad der Vorrichtung.

Einige Ausgestaltungen der erfindungsgemäßen Vorrichtung werden nachfolgend anhand der Figuren näher erläutert. Diese zeigen, jeweils schematisch:
Fig. 1 ein Trockenmodul gemäß einer ersten Ausgestaltung;
Fig. 2 das Trockenmodul gemäß Fig. 1 mit geänderter Strömungsrichtung;
Fig. 3 ein Trockenmodul gemäß einer zweiten Ausgestaltung;
Fig. 4 eine Vorrichtung gemäß einer ersten Ausgestaltung;
Fig. 5 eine Vorrichtung gemäß einer zweiten Ausgestaltung.

Figur 1 zeigt ein Trockenmodul 3 für eine Vorrichtung zum Trocknen von Flächengebilden 1. Das Trockenmodul 3 umfasst einen Tragkörper 4 aus keramischem Material und ein Heizelement 5, welches dem Tragkörper 4 zugeordnet ist. Der Tragkörper 4 ist stabförmig in Form eines Zylinders ausgebildet und an einem Ende mit einer Befestigungseinrichtung 10 versehen. Die Befestigungseinrichtung 10 ist in Form eines Bajonett-Verschlusses ausgebildet. Das Heizelement 5 ist als elektrische Widerstandsheizung ausgebildet und umfasst mäanderförmig verlaufende Heizdrähte aus Wolfram. In einer alternativen Ausgestaltung sind die Heizdrähte aus Platin ausgebildet. Das Heizelement 5 ist mittels eines Sinterprozesses fest und stoffschlüssig mit dem Tragkörper 4 verbunden.

Das Heizelement 5 ist eingerichtet, auf eine Glühtemperatur zwischen 900 K und 1.500 K erhitzt zu werden. Dabei erhitzt sich auch der Tragkörper 4, welcher bei den genannten Temperaturen ebenfalls zu glühen beginnt und Infrarotstrahlung in einem Spektrum im Wellenlängenbereich von 2.000 nm bis 3.500 nm abgibt.

Das keramische Material des Tragkörpers 4 ist schwarz eingefärbt und weist einen Emissionsgrad von 0,95 auf.

Bei der Ausgestaltung gemäß Figur 1 ist in den Tragkörper 4 eine Ausnehmung 6 eingebracht, die den Tragkörper 4 axial durchgreift. Dadurch ist der Tragkörper 4 als Hohlkörper mit zumindest einer Öffnung ausgebildet. Bei der Ausgestaltung mit der in axialer Richtung verlaufenden Ausnehmung 6 ist der Tragkörper 4 im Wesentlichen rohrförmig ausgebildet. Durch die Ausnehmung 6 kann Luft quer durch den Tragkörper 4 hindurchströmen, welche einerseits den Tragkörper 4 temperiert und andererseits als ausströmende Warmluft konvektiv den Trocknungsprozess des Flächengebildes 1 unterstützt. Dadurch, dass die Ausnehmung 6 den Tragkörper 4 axial durchgreift, bilden sich an den beiden Stirnseiten des Tragkörpers 4 Öffnungen, wobei an einer Stirnseite die Befestigungseinrichtung 10 angeordnet ist, sodass auch die Befestigungseinrichtung 10 mit der in axialer Richtung verlaufenden Ausnehmung 6 versehen ist. Bei der Ausgestaltung gemäß Figur 1 strömt Luft in Längsrichtung durch das gesamte Trockenmodul 3.

Figur 2 zeigt das Trockenmodul 3 gemäß Figur 1, wobei bei dieser Ausgestaltung Luft über die der Befestigungseinrichtung 10 gegenüberliegenden Stirnseite einströmt und über die Befestigungseinrichtung 10 ausströmt. Insofern ist bei dem in den Figuren 1 und 2 gezeigten Trockenmodul 3 eine Durchströmung in beiden Strömungsrichtungen denkbar.

Figur 3 zeigt ein Trockenmodul 3 gemäß Figur 1, wobei bei der vorliegenden Ausgestaltung mehrere Ausnehmungen 6 vorgesehen sind, die radial in den Tragkörper 4 eingebracht sind. Der Tragkörper 4 weist zusätzlich die in Figur 1 beschriebene in axialer Richtung verlaufende Ausnehmung 6 auf. Diese ist allerdings lediglich zu der Stirnseite geöffnet, die der Befestigungseinrichtung 10 zugeordnet ist. Die axial durch den Tragkörper 4 hindurchlaufende Ausnehmung 6 ist strömungsleitend mit weiteren Ausnehmungen 6 verbunden, die radial in den Tragkörper 4 eingebracht sind. Bei dieser Ausgestaltung kann eine Zuluft über die Befestigungseinrichtung 10 in den Tragkörper 4 einströmen und über die in radialer Richtung verlaufenden Ausnehmungen ausströmen. Die in radialer Richtung verlaufenden Ausnehmungen 6 weisen einen verhältnismäßig kleinen Querschnitt auf und bilden dadurch Düsen und die aus den radialen Ausnehmungen 6 ausströmende erwärmte Luft kann direkt auf das Flächengebilde 1 geleitet werden.

Figur 4 zeigt eine erste Ausgestaltung einer Vorrichtung zum Trocknen von Flächengebilden 1, umfassend ein Gehäuse 2, welches ein Trockenmodul 3 gemäß Figur 1, Figur 2 oder Figur 3 aufnimmt.

Das Trockenmodul 3 ist eingerichtet, Infrarotstrahlung abzugeben und konvektiv Luft zu erwärmen. Bei der Ausgestaltung gemäß Figur 1 ist eine Fördereinrichtung 7 in Form eines Gebläses vorgesehen, welche Luft in Form einer Zwangsströmung durch das Gehäuse 2 hindurchfördert. Das Gehäuse 2 ist mit einer Austrittsöffnung 11 versehen, wobei aus der Austrittsöffnung 11 eine Düse 8 ausgebildet ist. Des Weiteren weist die Austrittsöffnung 11 eine Querschnittsverengung auf, wobei sich der Querschnitt in Strömungsrichtung betrachtet vor der Düse 8 wieder erweitert. Dadurch bildet sich im Bereich der Querschnittsverengung eine Venturi-Düse aus. Die in die Stirnseite des Tragkörpers 4 des Trockenmoduls 3 eingebrachte Ausnehmung 6 mündet in den Bereich der Querschnittsverengung. Dadurch ist es möglich, Luft passiv durch das Trockenmodul 3 hindurchzufördern. Durch den Venturi-Effekt wird Luft durch die Ausnehmung 6 hindurch angesaugt und zusammen mit der übrigen Förderluft in Richtung auf die Düse 8 und schließlich auf das Flächengebilde 1 geleitet.

Das Flächengebilde 1 kann beispielsweise Papier oder Pappe sein, welches mit Druckfarbe, einem Lack oder einer sonstigen Beschichtung versehen ist. Vorzugsweise ist die Druckfarbe, der Lack oder die Beschichtung wasserbasiert und weist dadurch in einem Wellenlängenbereich zwischen 2.000 nm und 3.500 nm ein besonders hohes Absorptionsvermögen für Strahlungsenergie auf. Im Zusammenhang mit dem erfindungsgemäßen Trockenmodul 3, das aufgrund des Tragkörpers 4 aus keramischem Material in diesem Wellenlängenbereich Infrarotstrahlung abgibt, ergibt sich eine besonders effektive und energiesparende Trocknung. Die Trocknung wird durch die über die Düse 8 auf das Flächengebilde 1 geförderte Luft unterstützt, welche im Inneren des Tragkörpers 4 des Trockenmoduls 3 konvektiv erwärmt wurde.

Im Inneren des Gehäuses 2 ist ein Reflektor 9 angeordnet. Dieser ist oberhalb des Trockenmoduls 3 angeordnet und reflektiert die von dem Trockenmodul 3 emittierte Infrarotstrahlung und leitet diese in Richtung auf das unterhalb des Trockenmoduls 3 durchlaufende Flächengebilde 1. Die Düse 8 ist als Schlitzdüse ausgebildet und ermöglicht eine linienförmige Anströmung des Flächengebildes 1.

Figur 5 zeigt eine Weiterbildung der in Figur 4 gezeigten Vorrichtung. Bei dieser Ausgestaltung sind zwei Fördereinrichtungen 7 vorgesehen, wobei eine erste Fördereinrichtung 7 Luft durch das Gehäuse 2 hindurchleitet und eine zweite Fördereinrichtung 7' Luft durch den Tragkörper 4 des Trockenmoduls 3 hindurchführt. Dem Gehäuse 2 ist eine Düse 8 zugeordnet, bei der sich die beiden Luftströme mischen und auf das Flächengebilde 1 geleitet werden.

## Patentansprüche

1. Vorrichtung zum Trocknen von Flächengebilden (1), umfassend ein Gehäuse (2), welches ein Trockenmodul (3) aufnimmt, wobei das Trockenmodul (3) eingerichtet ist, Infrarotstrahlung zu emittieren, wobei das Trockenmodul (3) einen Tragkörper (4) aus keramischem Material aufweist, wobei dem Tragkörper (4) zumindest ein Heizelement (5) zugeordnet ist, **dadurch gekennzeichnet, dass** der Tragkörper (4) als Hohlkörper mit zumindest einer Öffnung ausgebildet ist, wobei Luft derart durch den Hohlkörper geleitet wird, dass das Trockenmodul zusätzlich Konvektionswärme in Form von erwärmter Luft bereitstellt.

2. Vorrichtung nach Anspruch 1, **dadurch gekennzeichnet, dass** das Heizelement (5) als elektrische Widerstandsheizung ausgebildet ist.

3. Vorrichtung nach Anspruch 1 oder 2, **dadurch gekennzeichnet, dass** der Tragkörper (4) stabförmig ausgebildet ist.

4. Vorrichtung nach einem der Ansprüche 1 bis 3, **dadurch gekennzeichnet, dass** in den Tragkörper (4) zumindest eine Ausnehmung (6) eingebracht ist.

5. Vorrichtung nach Anspruch 4, **dadurch gekennzeichnet, dass** die Ausnehmung (6) den Tragkörper (4) axial durchgreift.

6. Vorrichtung nach Anspruch 4 oder 5, **dadurch gekennzeichnet, dass** mehrere Ausnehmungen (6) radial in den Tragkörper (4) eingebracht sind.

7. Vorrichtung nach einem der Ansprüche 1 bis 6, **dadurch gekennzeichnet, dass** der Tragkörper (4) schwarz eingefärbt ist.

8. Vorrichtung nach einem der Ansprüche 1 bis 7, **dadurch gekennzeichnet, dass** das Heizelement (5) direkt dem Tragkörper (4) zugeordnet ist.

9. Vorrichtung nach einem der Ansprüche 1 bis 8, **dadurch gekennzeichnet, dass** der Tragkörper (4) Infrarotstrahlung in einem Wellenlängenbereich zwischen 2.000 nm und 3.500 nm emittiert.

10. Vorrichtung nach einem der Ansprüche 1 bis 9, **dadurch gekennzeichnet, dass** eine Fördereinrichtung (7) vorgesehen ist, welche Luft durch das Trockenmodul (3) hindurchführt.

11. Vorrichtung nach einem der Ansprüche 1 bis 10, **dadurch gekennzeichnet, dass** dem Gehäuse (2) eine Düse (8) zugeordnet ist, durch welche die durch das Trockenmodul (3) erwärmte Prozessluft in Richtung auf das Flächengebilde (1) leitbar ist.

12. Vorrichtung nach einem der Ansprüche 1 bis 11, **dadurch gekennzeichnet, dass** in dem Gehäuse (2) ein dem Trockenmodul (3) zugeordneter Reflektor (9) angeordnet ist.

## Claims

1. Device for drying flat articles (1), comprising a housing (2), which accommodates a drying module (3), wherein the drying module (3) is designed to emit infrared radiation, wherein the drying module (3) has a support body (4) made of ceramic material, wherein at least one heating element (5) is assigned the support body (4), **characterised in that** the support body (4) is designed as a hollow body having at least one opening, wherein air is guided through the hollow body in such a way that the drying module also provides convective heat in the form of heated air.

2. Device according to claim 1, **characterised in that** the heating element (5) is designed as an electrical resistance heater.

3. Device according to claim 1 or 2, **characterised in that** the support body (4) is rod-shaped.

4. Device according to one of claims 1 to 3, **characterised in that** at least one recess (6) is formed in the support body (4).

5. Device according to claim 4, **characterised in that** the recess (6) engages axially through the support body (4).

6. Device according to claim 4 or 5, **characterised in that** a plurality of recesses (6) are formed radially in the support body (4).

7. Device according to one of claims 1 to 6, **characterised in that** the support body (4) is coloured black.

8. Device according to one of claims 1 to 7, **characterised in that** the heating element (5) is assigned directly to the support body (4).

9. Device according to one of claims 1 to 8, **characterised in that** the support body (4) emits infrared radiation in a wavelength range of between 2,000 nm and 3,500 nm.

10. Device according to one of claims 1 to 9, **characterised in that** a conveying device (7) is provided, which guides air through the drying module (3).

11. Device according to one of claims 1 to 10, **characterised in that** a nozzle (8), through which the process air heated by the drying module (3) can be guided in the direction of the flat article (1) is is assigned to the housing (2).

12. Device according to one of claims 1 to 11, **characterised in that** a reflector (9) assigned to the drying module (3) is arranged in the housing (2).

## Revendications

1. Dispositif pour sécher des articles plats (1), comprenant un boîtier (2) qui reçoit un module de séchage (3), le module de séchage (3) étant conçu pour émettre un rayonnement infrarouge, le module de séchage (3) présentant un corps de support (4) en matériau céramique, au moins un élément chauffant (5) étant associé au corps de support (4), **caractérisé en ce que** le corps de support (4) est réalisé sous la forme d'un corps creux avec au moins une ouverture, l'air étant conduit à travers le corps creux de telle sorte que le module de séchage fournit en plus de la chaleur de convection sous la forme d'air chauffé.

2. Dispositif selon la revendication 1, **caractérisé en ce que** l'élément chauffant (5) est réalisé sous la forme d'un chauffage électrique à résistance.

3. Dispositif selon la revendication 1 ou 2, **caractérisé en ce que** le corps de support (4) est réalisé en forme de tige.

4. Dispositif selon l'une des revendications 1 à 3, **caractérisé en ce qu'**au moins un évidement (6) est pratiqué dans le corps de support (4).

5. Dispositif selon la revendication 4, **caractérisé en ce que** l'évidement (6) traverse axialement le corps de support (4).

6. Dispositif selon la revendication 4 ou 5, **caractérisé en ce que** plusieurs évidements (6) sont pratiqués radialement dans le corps de support (4).

7. Dispositif selon l'une des revendications 1 à 6, **caractérisé en ce que** le corps de support (4) est de couleur noire.

8. Dispositif selon l'une des revendications 1 à 7, **caractérisé en ce que** l'élément chauffant (5) est directement associé au corps de support (4).

9. Dispositif selon l'une des revendications 1 à 8, **caractérisé en ce que** le corps de support (4) émet un rayonnement infrarouge dans une gamme de longueurs d'onde comprise entre 2 000 nm et 3 500 nm.

10. Dispositif selon l'une des revendications 1 à 9, **caractérisé en ce qu'**il est prévu un dispositif de transport (7) qui fait circuler de l'air à travers le module de séchage (3).

11. Dispositif selon l'une des revendications 1 à 10, **caractérisé en ce qu'**une buse (8) est associée au boîtier (2), à travers laquelle l'air de processus chauffé par le module de séchage (3) peut être dirigé vers l'article plat (1).

12. Dispositif selon l'une des revendications 1 à 11, **caractérisé en ce qu'**un réflecteur (9) associé au module de séchage (3) est disposé dans le boîtier (2).
